# EUROPÄISCHE PATENTSCHRIFT

(11) **EP 2 800 857 B1**
(45) Veröffentlichungstag und Bekanntmachung des Hinweises auf die Patenterteilung: **06.04.2016**
(21) Anmeldenummer: 13708651.8
(22) Anmeldetag: 03.01.2013
(51) Int. Cl.: E06B 11/02, B61L 29/04, E01F 13/06

(54) **SCHRANKENGITTER**
BARRIER GRATING
GRILLE DE BARRE

(30) Priorität: 05.01.2012 DE 202012000092 U; 09.06.2012 DE 202012005703 U
(43) Veröffentlichungstag der Anmeldung: 12.11.2014
(73) Patentinhaber: Magnetic Autocontrol GmbH, 79650 Schopfheim (DE)
(72) Erfinder: BÜRGIN, Thomas, 79539 Lörrach (DE)
(74) Vertreter: Ebert, Jutta
(86) Internationale Anmeldenummer: PCT/DE2013/000009
(87) Internationale Veröffentlichungsnummer: WO 2013/102456

(56) Entgegenhaltungen:
- DE-A1- 2 306 985
- DE-C- 737 235
- DE-U- 1 341 544

## Beschreibung

Die Erfindung bezieht sich auf ein Schrankengitter bestehend aus einer Anzahl gleichgeformter Gitterstäbe, die verschwenkbar und im Abstand zueinander mit einem an einem Schrankengehäuse angelenkten und in vertikaler Ebene verschwenkbaren Schrankenbaum und mit einer parallel zum Schrankenbaum verlaufenden Schiene verbunden sind.

Durch die DE 134 1544 U ist ein Schrankengitter bekannt, dessen Gitterstäbe an ihrem unteren und nach Bedarf auch an ihrem oberen Befestigungsende so geschränkt sind, dass sie beim senkrecht gehobenen Schrankenbaum selbsttätig, nicht hemmend gegeneinander einschwingen können.

Schrankengitter sollen das Unterkriechen des Schrankenbaumes bei geschlossener Schranke verhindern oder zumindest einen zusätzlichen Schutz für Personen, besonders für Kinder, und auch Tiere bieten.

Ein Problem bei bekannten Schrankengittern ist, dass sich beim Öffnen der Schranke, wenn sich das Schrankengitter zusammenfaltet, praktisch an jedem Gitterstab, also insgesamt eine Vielzahl von Quetsch- und Scherstellen ergeben, die eine Verletzungsgefahr besonders für Kinder, die beispielsweise in das Gitter greifen wollen, darstellen. Solche Gefahrenquellen müssen nach der bestehenden europäischen Maschinenrichtlinie vermieden werden.

Häufig wird es auch als notwendig angesehen, eine Schranke nicht nur mit einem Unterkriechschutz in Form eines Schrankengitters sondern zusätzlich auch mit einem Schrankengitter als Übersteigschutz auszustatten. Zur Befestigung der Gitterstäbe eines Übersteigschutzes ist es bekannt, die Gitterstäbe zu durchbohren und mit Schrauben am Schrankenbaum zu befestigen. Da die Gitterstäbe meistens aus Metall, vorzugsweise Aluminium, sind, müssen am Schrankenbaum zusätzliche Gleitschienen angebracht werden, um ein Verkratzen der Gitterstäbe und des Schrankenbaumes zu verhindern.

Aufgabe der Erfindung ist es, ein sicheres Schrankengitter zu schaffen, bei dem sich vor allem beim Öffnen der Schranke keine Quetsch- und Scherstellen ergeben. Das Gitter soll außerdem einfach zu montieren und nach einer möglichen Beschädigung der Gitterstäbe leicht zu reparieren sein; die Gitterstäbe sollen leicht ausgewechselt oder ersetzt werden können. Das neue Schrankengitter soll sowohl als Unterkriechschutz einsetzbar sein als auch bei Bedarf kombiniert Unterkriech- und Übersteigschutz bieten können.

Erfindungsgemäß wird dies erreicht mit einem Schrankengitter nach Anspruch 1.

Nach der Erfindung ist das Ende der Gitterstäbe, mit dem sie mit einer parallel zum Schrankenbaum verlaufende Führungsschiene oder mit einer Führungsnut am Schrankenbaum verschwenkbar verbunden sind, als abgekröpftes Ende ausgebildet. Durch die abgekröpften Enden der Gitterstäbe werden Scherstellen an der im Abstand und parallel zum Schrankenbaum verlaufenden Führungsschiene vermieden.

Nach einer ersten Ausführungsform der Erfindung, die besonders vorteilhaft für ein Schrankengitter als Unterkriechschutz anwendbar ist, sind die oberen und unteren Enden der Gitterstäbe in entgegengesetzter Richtung abgekröpft und das obere Ende ist mit einer Führungsnut am Schrankenbaum verschwenkbar verbunden und das untere Ende ist mit einer im Abstand unterhalb und parallel zum Schrankenbaum verlaufenden Führungsschiene verschwenkbar verbunden. Die Abkröpfung an beiden Enden der Gitterstäbe hat zur Folge, dass während der Öffnungsbewegung der Schranke und im geöffneten Zustand der Schranke keine Quetsch- oder Scherstellen zwischen den Enden der Gitterstäbe und der Führungsnut am Schrankenbaum bzw. der zum Schrankenbaum parallel verlaufenden Führungsschiene entstehen und bestehen, eine Verletzungsgefahr somit weitgehendst ausgeschaltet ist.

Nach einer anderen Ausführungsform der Erfindung sind ebenfalls beide Enden der Gitterstäbe abgekröpft; das eine abgekröpfte Ende der Gitterstäbe ist mit einer im Abstand unterhalb und parallel zum Schrankenbaum verlaufenden Führungsschiene verschwenkbar verbunden und das andere abgekröpfte Ende der Gitterstäbe ist mit einer im Abstand oberhalb und parallel zum Schrankenbaum verlaufenden Führungsschiene verschwenkbar verbunden, und jeder Gitterstab ist an einer Stelle zwischen und im Abstand zu seinen beiden abgekröpften Enden verschwenkbar mit dem Schrankenbaum verbunden. Diese Ausführungsform der Gitterstäbe eignet sich besonders für Schranken, die sowohl mit einem Unterkriechschutz als auch mit einem Übersteigschutz ausgerüstet werden sollen.

Nach einer einfacheren Ausführungsform des Schrankengitters mit Unterkriech- und Übersteigschutz kann nur das eine Ende der Gitterstäbe abgekröpft sein, und dieses abgekröpfte Ende kann mit einer im Abstand unterhalb und parallel zum Schrankenbaum verlaufenden Führungsschiene verschwenkbar verbunden sein, während das andere Ende der Gitterstäbe freikragend vom Schrankenbaum nach oben stehen kann; jeder der Gitterstäbe ist dabei an einer Stelle zwischen und im Abstand zu seinen Enden verschwenkbar mit dem Schrankenbaum verbunden.

Vorteilhaft kann an jedem abgekröpften Ende der Gitterstäbe ein Fußteil angeformt sein, mit dem jeder Gitterstab in einer parallel zum Schrankenbaum verlaufenden Führungsschiene oder in einer Führungsnut am Schrankenbaum verschwenkbar eingehängt werden kann.

Um die Gitterstäbe in der Führungsnut am Schrankenbaum bzw. in der oder den Führungsschienen zu platzieren und an ihrem Platz zu halten, können Abstandsleisten zwischen den abgekröpften Enden der Gitterstäbe in die Führungsnut am Schrankenbaum bzw. in die Führungsschienen eingeführt werden. Indem die Länge der Abstandsleisten entsprechend gewählt wird, kann der Abstand der Gitterstäbe zueinander nach Bedarf verändert werden. Um zu verhindern, dass kleine Tiere zwischen die Gitterstäbe kriechen können oder für den Einsatz des Schrankengitters als Wildschutzgitter, wird der Abstand der Gitterstäbe eher eng gewählt werden, bei anderen Anwendungen kann ein eher weiter Abstand der Gitterstäbe vorteilhaft sein.

Die Abstandsleisten werden vorzugsweise durch Eingriffsmittel in den Führungsschienen bzw. in der Führungsnut gehalten und weisen Ausnehmungen auf, mit denen ein am abgekröpften Ende eines Gitterstabes ausgebildetes Fußteil in Eingriff gebracht werden kann.

Die Abstandsleisten können U-förmig ausgebildet sein und durch nach innen gebogene Seitenwände der Führungsschienen in den Führungsschienen gehalten sein; in ihren Seitenwänden können die Abstandsleisten Ausnehmungen aufweisen, mit denen das am abgekröpften Ende eines Gitterstabes ausgebildete Fußteil in Eingriff gebracht werden kann. Damit wird eine sehr einfache Bestückung des Schrankengitters ermöglicht.

Das Fußteil an den abgekröpften Enden der Gitterstäbe ist bevorzugt querstehend angeformt und weist quer zum abgekröpften Ende und einander entgegengesetzt gerichtete Verbindungszapfen auf, die mit den Ausnehmungen einer Abstandsleiste in Eingriff gebracht werden können. Nachdem die Abstandsleisten in der benötigten Zahl in die Führungsschiene eingeschoben wurden, können in sehr einfacher Weise Gitterstäbe nacheinander in die Abstandsleisten eingesetzt werden. Dabei werden die Verbindungszapfen des Fußteils zunächst noch in Richtung der Führungsschiene bzw. der Abstandsleisten gehalten und können durch Drehen um 90° in den Ausnehmungen einer Abstandsleiste und damit in der Führungsschiene verankert werden.

Wenn ein Verbindungsstab mit seinem einen Ende mit dem dem Schrankengehäuse zugewandten Ende einer im Abstand unterhalb und parallel zum Schrankenbaum verlaufenden Führungsschiene in einem ersten Drehpunkt und mit seinem anderen Ende über einen Abstandhalter mit dem Schrankengehäuse in einem weiteren Drehpunkt gelenkig verbunden ist, erhält das Schrankengitter mehr Stabilität und es wird auch bei schnellen Öffnungs- und Schließbewegungen der Schranke ein störendes Pendeln des Schrankengitters verhindert. Durch entsprechende Wahl der Höhe H des Drehpunktes des Verbindungsstabes am Schrankengehäuse und/oder der Länge L des Verbindungsstabes, kann erreicht werden, dass auch bei geöffneter Schranke die Gitterstäbe nicht direkt aufeinander liegen, sondern ein definierter Abstand zwischen ihnen verbleibt, wodurch Quetschstellen zwischen den Gitterstäben vermieden werden. Der Verbindungsstab verhindert außerdem, dass das Schrankengitter bei geschlossener Schranke manuell gefaltet und so ein an sich unerlaubter Durchgang am Schrankenbaum geschaffen werden kann.

Nach einer Ausführungsform der Erfindung besteht jeder Gitterstab vorzugsweise aus drei Einzelteilen, nämlich zwei Endstücken und einem Mittelstück; dabei sind die Endstücke an ihrem einen Ende abgekröpft und an ihrem anderen Ende gerade verlaufend ausgebildet und zwei Endstücke sind mit ihrem geraden Ende mit jeweils einem Ende des durchgehend gerade ausgebildeten Mittelstücks verbunden.

Nach einer zweiten Ausführungsform besteht jeder Gitterstab aus fünf Einzelteilen, nämlich zwei Endstücken mit einem abgekröpften Ende und einem gerade verlaufenden Ende, zwei durchgehend gerade ausgebildeten Mittelstücken und einem Verbindungsstück; jedes Endstück ist mit seinem vom abgekröpften Ende abgewandten, geraden Ende mit einem Ende eines durchgehend gerade ausgebildeten Mittelstücks verbunden, und das andere Ende jedes durchgehend gerade ausgebildeten Mittelstücks ist mit einem am Schrankenbaum angelenkten Verbindungsstück verbunden. Mit dieser Ausführungsform eines Gitterstabes lassen sich vorteilhaft und in einfacher Weise Schrankengitter mit sowohl einem Unterkriech- als auch einem Übersteigschutz zusammenstellen.

Das Verbindungsstück wird dazu vorzugsweise seitlich am Schrankenbaum um eine Achse verschwenkbar angeordnet und es weist zwei einander entgegengesetzt gerichtete Fortsätze auf, mit denen jeweils ein Ende der Mittelstücke eines Gitterstabes der zweiten Ausführungsform verbunden wird.

Wenn die Achse, um die das Verbindungsstück am Schrankenbaum verschwenkbar ist, so ausgebildet ist, dass zwischen dem Schrankenbaum und dem Verbindungsstück ein Abstand besteht, so wird vermieden, dass am Schrankenbaum oder am Verbindungsstück Verkratzungen entstehen.

Bevorzugt sind nach der ersten, dreiteiligen Ausführungsform der Gitterstäbe die Endstücke stabförmig und die Mittelstücke rohrförmig ausgebildet, und die Endstücke können vorteilhaft mit ihrem vom abgekröpften Ende abgewandten, geraden, stabförmigen Ende durch eine Schnappverbindung mit jeweils einem Ende eines rohrförmigen Mittelstücks verbunden werden. Die Gitterstäbe können so ohne Zuhilfenahme eines Werkzeugs sehr einfach und schnell aus den Endstücken und Mittelstücken zusammengefügt werden und auch mit dem Fußteil ihrer abgekröpften Enden in eine Führungsnut am Schrankenbaum und in eine parallel zum Schrankenbaum verlaufende Führungsschiene eingehängt werden. Sollten einmal einzelne Gitterstäbe beschädigt sein, so können diese in einfacher Weise ausgetauscht und ersetzt werden. Die Schnappverbindungen eines beschädigten Gitterstabes zwischen den Endstücken und dem Mittelstück werden gelöst, wonach die Endstücke, wieder ohne Zuhilfenahme eines Werkzeugs, aus der Führungsnut am Schrankenbaum bzw. aus der Führungsschiene herausgelöst werden können und ein neuer Gitterstab in umgekehrter Reihenfolge montiert werden kann.

Alternativ können die Endstücke der Gitterstäbe rohrförmig und die Mittelstücke stabförmig ausgebildet sein, wobei wiederum die Endstücke mit ihrem vom abgekröpften Ende abgewandten, geraden Ende durch eine Schnappverbindung mit jeweils einem Ende eines Mittelstücks verbunden werden.

Nach der zweiten, fünfteiligen Ausführungsform der Gitterstäbe sind vorzugsweise beide Endstücke und die einander entgegengesetzt gerichteten Fortsätze des Verbindungsstücks stabförmig und beide Mittelstücke eines Gitterstabes rohrförmig ausgebildet und die Endstücke sind mit ihrem vom abgekröpften Ende abgewandten, geraden Ende mit dem einen Ende eines Mittelstücks verbunden, und das andere Ende jedes Mittelstücks ist mit jeweils einem der Fortsätze eines Verbindungsstücks durch eine Schnappverbindung verbunden. Auch diese Ausführungsform der Gitterstäbe lässt sich schnell und ohne Zuhilfenahme eines Werkzeugs aus seinen Einzelteilen zusammensetzen und am Schrankenbaum sowie an den Führungsschienen zu einer Schranke mit Unterkriech- und Übersteigschutz montieren. Einzelne, beschädigte Gitterstäbe können schnell und auf einfache Weise gegen neue Gitterstäbe ausgetauscht werden.

Alternativ können beide Endstücke und die entgegengesetzt gerichteten Fortsätze des Verbindungsstücks rohrförmig und beide Mittelstücke eines Gitterstabes stabförmig ausgebildet sein und die Endstücke können mit ihrem vom abgekröpften Ende abgewandten, geraden Ende mit dem einen Ende eines Mittelstücks durch eine Schnappverbindung verbunden sein, während das andere Ende jedes Mittelstücks mit jeweils einem der rohrförmigen Fortsätze eines Verbindungsstücks ebenfalls durch eine Schnappverbindung verbunden sein kann.

Die Schnappverbindungen an einem Gitterstab können gebildet werden, indem an dem vom abgekröpften Ende abgewandten, gerade verlaufenden Ende jedes Endstücks, das mit einem Mittelstück verbunden werden soll, mindestens eine federnd nachgebende Ausbiegung mit einem nach außen weisenden, zapfenförmigen Vorsprung vorgesehen ist und beide Enden jedes Mittelstücks jeweils mindestens ein seitliches Eingriffsloch für den zapfenförmigen Vorsprung der Ausbiegung am gerade verlaufenden Ende eines Endstücks aufweisen und die Enden eines Mittelstücks über jeweils ein die Ausbiegung mit zapfenförmigem Vorsprung aufweisendes Ende eines Endstücks zu schieben ist, bis der zapfenförmige Vorsprung in ein Eingriffsloch am Mittelstück einrastet Mit einer solchen Schnappverbindung können die Gitterstäbe ohne Zuhilfenahme eines Werkzeugs zusammengefügt werden. Um die Schnappverbindungen zu lösen, genügt ein sehr einfaches Werkzeug, vergleichbar einer Pinzette, mit dem der zapfenförmige Vorsprung eines Endstücks aus dem Eingriffsloch des Mittelstücks herausgedrückt werden kann, so dass der betreffende Gitterstab zerlegt werden kann.

Selbstverständlich können die Schnappverbindungen auch gebildet werden, indem in äquivalenter Weise die Ausbiegung mit dem zapfenförmigen Vorsprung an den Enden eines jeden Mittelstücks und das Eingnifisloch für den zapfenförmigen Vorsprung am gerade verlaufenden Ende jedes Endstücks ausgebildet werden.

Nach der zweiten Ausführungsform der Gitterstäbe ist an dem vom abgekröpften Ende abgewandten, gerade verlaufend ausgebildeten Ende beider Endstücke und an den gerade verlaufenden Fortsätzen des Verbindungsstücks eines Gitterstabes mindestens eine federnd nachgebende Ausbiegung mit einem nach außen weisenden, zapfenförmigen Vorsprung vorgesehen, und beide Enden jedes Mittelstücks weisen jeweils mindestens ein seitliches Eingriffsloch für den zapfenförmigen Vorsprung einer der Ausbiegungen auf; die Enden eines Mittelstücks werden jeweils über das die Ausbiegung mit zapfenförmigem Vorsprungs aufweisende Ende der Endstücke und der Fortsätze eines Verbindungsstücks geschoben, bis der zapfenförmige Vorsprung in ein Eingriffsloch am Mittelstück einrastet.

Auch bei dieser Ausführungsform ist die oben erwähnte äquivalente Ausführung der Schnappverbindung möglich.

Vorteilhaft ist der Durchmesser der gerade verlaufend ausgebildeten, stabförmigen Endstücke und der stabförmigen Fortsätze des Verbindungsstücks an der federnd nachgebenden Ausbiegung im ungespannten Zustand dieser Ausbiegung größer als der offene Durchmesser eines Mittelstücks. Im zusammengebauten Zustand eines Gitterstabes ist dann die Ausbiegung vorgespannt und es besteht eine spielfreie Verbindung zwischen Endstücken, Mittelstücken bzw. Verbindungsstück.

Die Schnappverbindungen können sicherer gemacht werden, indem das gerade, stabförmige Ende der Endstücke bzw. die geraden Fortsätze des Verbindungsstücks, die mit einem Mittelstück verbunden werden sollen, mit zwei einander gegenüberliegenden, federnd nachgebenden Ausbiegungen mit je einem zapfenförmigen Vorsprung ausgebildet sind und die beiden Enden der geraden Mittelstücke zwei einander gegenüberliegende Eingriffslöcher für die zapfenförmigen Vorsprünge an den Endstücken und an den Fortsätzen eines Verbindungsstücks aufweisen. Auch hier ist die erwähnte äquivalente Lösung möglich.

Bei einer Schranke mit Unterkriech- und Übersteigschutz kann eine Reihe von Verbindungsstücken seitlich am Schrankenbaum angeordnet sein. Jedes Verbindungsstück ist dabei beabstandet zum Schrankenbaum um eine Achse verschwenkbar und weist einander entgegengesetzt gerichtete Fortsätze auf, mit denen die Mittelstücke eines Gitterstabes verbunden sind; die Verbindungsstücke am Schrankenbaum sind dabei entsprechend dem gewünschten Abstand der Gitterstäbe beabstandet.

Alle Einzelteile der Gitterstäbe, also die Endstücke, die Mittelstücke und die Verbindungsstücke, können aus einem Kunststoff bestehen oder die Endstücke und die Verbindungsstücke können aus einem Kunststoff und die Mittelstücke können aus Aluminium bestehen. Ein Schrankengitter wird damit leichtgängig, ist von leichtem Gewicht und bewegt sich ohne nennenswerte Geräuschentwicklung.

Wenn die Endstücke und die Verbindungsstücke der Gitterstäbe aus einem Kunststoff und die Mittelstücke der Gitterstäbe aus Edelstahl bestehen, sind die Gitterstäbe besonders widerstandsfähig gegen Witterungseinflüsse.

Um Beschädigungen oder Verletzungen zu vermeiden kann zumindest die im Abstand unterhalb und parallel zum Schrankenbaum verlaufende Führungsschiene auf ihrer gesamten Länge mit einem Kantenschutz überzogen sein.

Der Kantenschutz kann ein wulstförmiges Profil aufweisen, an dem Einbuchtungen vorgesehen sind, mit denen an der Führungsschiene vorgesehene Eingriffsmittel in Eingriff bringbar sind.

Ein weiterer Vorteil des erfindungsgemäßen Schrankengitters ist, dass sich seine Einzelteile - wie Gitterstäbe, Endstücke, Mittelstücke und Verbindungsstücke der Gitterstäbe, Führungsschienen, Abstandsleisten und Verbindungsstab samt Abstandhalter - sehr kompakt für einen Transport und eine Montage vor Ort verpacken lassen; es werden so Transportraum und Transportkosten, auch wegen des reduzierten Gewichts, eingespart; die Montage vor Ort ist, wie beschrieben, sehr einfach.

Die Erfindung wird im Folgenden anhand der anhängenden Zeichnungen näher beschrieben; es zeigen:
- Fig. 1: die Ansicht einer Schranke mit einem Schrankengitter nach einer ersten Ausführungsform der Erfindung in geschlossenem Zustand der Schranke,
- Fig. 2: die Ansicht der Schranke mit Schrankengitter gemäß Fig. 1 in halbgeöffnetem Zustand der Schranke,
- Fig. 3: die Ansicht der Schranke mit Schrankengitter gemäß Fig. 1 oder Fig.2 in geöffnetem Zustand der Schranke,
- Fig. 4: die Ansicht einer Schranke mit einem Schrankengitter nach einer anderen Ausführungsform der Erfindung in geöffnetem Zustand der Schranke,
- Fig. 5: eine perspektivische Ansicht der Schranke gemäß Fig. 1,
- Fig. 6: die Ansicht der Schranke gemäß Fig. 1 in Richtung des Pfeiles P in Fig. 1,
- Fig. 7: ein Einzelteil eines Gitterstabes nach der Erfindung bei seiner Befestigung an einer Führungsschiene,
- Fig. 8: Einzelteile eines Gitterstabes nach der Erfindung bei ihrer Montage,
- Fig. 9: eine Teilansicht eines Schrankenbaums mit einem erfindungsgemäßen Schrankengitter beim Austausch eines einzelnen Gitterstabes,
- Fig. 10: die Ansicht einer Schranke in geschlossenem Zustand mit einem Schrankengitter nach einer weiteren Ausführungsform der Erfindung, die sowohl einen Unterkriechschutz als auch einen Übersteigschutz bietet,
- Fig. 10a: eine vereinfachte Form der Ausführungsform nach Fig. 10,
- Fig. 11: die Ansicht der Schranke gemäß Fig. 10 in halbgeöffnetem Zustand,
- Fig. 12: die Ansicht der Schranke gemäß Fig. 10 und Fig. 11 in geöffnetem Zustand,
- Fig. 13: eine perspektivische Ansicht der Schranke gemäß Fig. 10,
- Fig. 14: die Ansicht der Schranke gemäß Fig. 10 in Richtung des Pfeiles P in Fig. 10,
- Fig. 15: in Perspektive und als vergrößerten Ausschnitt aus Fig. 13 ein Einzelteil eines dort verwendeten erfindungsgemäßen Gitterstabes,
- Fig. 16: eine (Teil-) Ansicht eines Schrankenbaums mit Unterkriechschutz und Übersteigschutz nach Fig. 10 beim Austausch einzelner Gitterstäbe,
- Fig. 17: beispielhaft die Verbindung eines Gitterstabes mit seinem abgekröpften Ende in einer Abstandsleiste bzw. einer Führungsschiene und
- Fig. 18: beispielhaft einen Kantenschutz für Führungsschienen an einem erfindungsgemäßen Schrankengitter.

Fig. 1 zeigt die Ansicht einer Schranke mit einem Schrankengitter 3 nach einer ersten Ausführungsform der Erfindung als Unterkriechschutz, und zwar im geschlossenen Zustand der Schranke. An einem Schrankengehäuse 1 ist ein Schrankenbaum 2 verschwenkbar angelenkt. Ein Schrankengitter 3 besteht aus Gitterstäben 4, die beabstandet zueinander an ihren oberen Enden in einer Führungsnut 5 am Schrankenbaum 2 und an ihren unteren Enden in einer im Abstand unterhalb und parallel zum Schrankenbaum 2 verlaufenden Führungsschiene 6 in der Ebene des Schrankengitters 3 schwenkbar gehalten sind. Die oberen und unteren Enden 13 der Gitterstäbe 4 sind erfindungsgemäß in entgegengesetzter Richtung abgekröpft. Damit wird erreicht, dass sich während der Öffnungsbewegung der Schranke und auch in geöffnetem Zustand der Schranke zwischen den Enden 13 der Gitterstäbe 4 und der Führungsnut 5 am

Schrankenbaum 2 bzw. der Führungsschiene 6 keine Quetsch- und Scherstellen bilden (siehe Fig. 2 und Fig. 3 und Fig. 4) und damit keine Verletzungsgefahr durch solche Stellen besteht Das dem Schrankengehäuse 1 zugewandte Ende der Führungsschiene 6 ist durch einen an ihm angelenkten Verbindungsstab 7 und über einen Abstandhalter 8 mit dem Schrankengehäuse 1 ebenfalls gelenkig verbunden. Dieser Verbindungsstab 7 führt bei den Öffinungs- und Schließbewegungen der Schranke eine Schwenkbewegung um einen Drehpunkt 9 an der Führungsschiene 6 und einen Drehpunkt 10 am Abstandhalter 8 des Schrankengehäuses 1 aus (siehe auch Fig. 2 und 3); er führt dabei das Schrankengitter 3 bzw. die Gitterstäbe 4 und verhindert bei schnellen Bewegungen der Schranke ein Pendeln des Schrankengitters 3; das Schrankengitter 3 wird querstabil (siehe auch Fig. 6). Außerdem verhindert dieser Verbindungsstab 7, dass das Schrankengitter 3 bei geschlossener Schranke manuell gefaltet und ein an sich unerlaubter Durchgang unter dem Schrankenbaum 2 geschaffen werden kann. Indem die Höhe H und die waagrechte Position X des Abstandhalters 8 am Schrankengehäuse 1, und damit die Position des Drehpunktes 10 am Schrankengehäuse 1 und/oder die Länge L des Verbindungsstabes 7 entsprechend gewählt werden, kann erreicht werden, dass auch bei geöffneter Schranke die Gitterstäbe 4 nicht direkt aufeinander liegen, sondern ein definierter Abstand verbleibt, wodurch mögliche Quetschstellen auch zwischen den Gitterstäben 4 selbst vermieden werden (siehe Fig. 4).

Nach dieser Ausführungsform der Erfindung besteht jeder Gitterstab 4 aus drei Einzelteilen, nämlich zwei Endstücken 11 und einem Mittelstück 12, die zusammenmontiert einen Gitterstab 4 ergeben. Fig. 7 zeigt ein Endstück 11 eines Gitterstabes 4 beim Einführen desselben in die Führungsschiene 6 bzw. in eine zuvor in die Führungsschiene 6 eingeführte Abstandsleiste 17 (siehe dazu unten auch Fig. 17). Jedes Endstück 11 besteht aus einem stabförmigen Teil, vorzugsweise aus Kunststoff, das an seinem einen Ende 13 abgekröpft ist, also einen Winkel bildet; der Winkel kann dabei zur Verstärkung mit Material ausgefüllt sein, wie in den Figuren zu erkennen ist. Das andere Ende jedes Endstücks 11 ist gerade verlaufend ausgebildet. Ein Endstück 11 kann mit Hilfe eines an seinem abgekröpften Ende 13 ausgebildeten Fußteils 23 (siehe auch Fig. 17) in die Führungsschiene 6 bzw. entsprechend in die Führungsnut 5 am Schrankenbaum 2 eingeführt und darin durch Drehen (siehe Fig. 7) schwenkbar verankert werden, indem Teile des Fußteils 23 in die Führungsschiene 6 oder Führungsnut 5 eingreifen (siehe Fig. 17). Das Mittelstück 12 jedes Gitterstabes 4 ist rohrförmig und durchgehend gerade verlaufend ausgebildet und besteht vorzugsweise aus Aluminium, es kann aber auch Edelstahl als Material gewählt werden. An seinen beiden Enden kann es durch eine Schnappverbindung mit jeweils dem gerade verlaufenden Ende eines Endstücks 11 zu einem Gitterstab 4 verbunden werden (siehe dazu auch Fig. 8). Dazu weist der vom abgekröpften Ende 13 abgewandte, gerade verlaufende Endbereich jedes Endstücks 11 vorzugsweise zwei sich gegenüberliegende, federnd nachgebende Ausbiegungen 14 mit jeweils einem zapfenförmigen Vorsprung 15 auf, und in beiden Endbereichen jedes durchgehend gerade verlaufenden Mittelstücks 12 sind entsprechend sich gegenüberliegende Eingriffslöcher 16 vorgesehen. Der offene Durchmesser jedes Mittelstücks 12 ist um soviel größer als der Durchmesser des geraden Endes der Endstücke 11, dass ein Mittelstück 12 mit seinen Enden soweit über das gerade Ende jeweils eines Endstücks 11 und dessen federnd nachgebende Ausbiegungen 14 geschoben werden kann, bis die zapfenförmigen Vorsprünge 15 an den Ausbiegungen 14 in die Eingriffslöcher 16 am Mittelstück 12 einschnappen. Vorteilhaft kann der Durchmesser jedes Endstücks 11 an den federnd nachgebenden Ausbiegungen 14 im ungespannten Zustand dieser Ausbiegungen 14 um soviel größer sein als der offene Durchmesser des Mittelstücks 12, dass im zusammengebauten Zustand eines Gitterstabes 4 die Ausbiegungen 14 gespannt sind und eine spielfreie Verbindung zwischen Endstück 11 und Mittelstück 12 besteht.

In glatt äquivalenter Weise können die Schnappverbindungen auch hergestellt werden, indem die Ausbiegungen mit den zapfenförmigen Vorsprüngen an den Enden der Mittelstücke der Gitterstäbe und die Eingriffslöcher für die zapfenförmigen Vorsprünge an den gerade verlaufenden Enden der Endstücke vorgesehen werden.

Ein Gitterstab 4 kann so auf sehr einfache Weise, ohne Zuhilfenahme irgendeines Werkzeugs aus zwei Endstücken 11 und einem Mittelstück 12 zusammengefügt werden und mit den das obere und untere Ende des Gitterstabs 4 bildenden, abgekröpften Enden 13 der Endstücke 11 ebenso einfach, ohne Zuhilfenahme eines Werkzeugs in die Führungsnut 5 am Schrankenbaum 2 und in die Führungsschiene 6 (siehe Fig. 7 zusammen mit Fig. 1) eingeführt werden. Mit Hilfe von Abstandsleisten 17, die zwischen den abgekröpften Enden 13 der Gitterstäbe 4, bzw. ihrer Endstücke 11, in die Führungsnut 5 am Schrankenbaum 2 und die Führungsschiene 6 eingefügt werden, können die Gitterstäbe 4 in gewünschtem Abstand zueinander platziert und gehalten werden (siehe Fig. 8 und Fig. 17 zusammen mit Fig. 1). Dabei kann der Abstand der Gitterstäbe 4 zueinander mit Hilfe verschieden langer Abstandsleisten 17, je nach Bedarf unterschiedlich gewählt werden; der Abstand der Gitterstäbe 4 kann z.B. eher klein gewählt werden, um kleine Tiere, z.B. kleine Hunde oder Katzen, daran zu hindern, das Schrankengitter 3 zu durchkriechen. Auch bei einem Einsatz als Wildschutzgitter wird man den Abstand der Gitterstäbe 4 eher klein wählen. In anderen Anwendungsfällen kann ein eher weiter Abstand zwischen den Gitterstäben 4 von Vorteil sein. Wie bereits erwähnt, können die abgekröpften Enden 13 der Endstücke 11 mit einem an ihnen ausgebildeten Fußteil 23 zunächst quer gerichtet in die Führungsnut 5 am Schrankenbaum 2 und die Führungsschiene 6 eingesetzt und durch Verdrehen um 90 ° darin gehalten werden, indem dabei das Fußteil 23 in Eingriff gebracht wird mit an der Führungsnut 5 bzw. der Führungsschiene 6 ausgebildeten Eingriffsmitteln, z.B. mit U-förmigen Eingriffsnuten.

Nach einer bevorzugten Ausführungsform gemäß Fig. 8 und Fig. 17 sind die Abstandsleisten 17, die den Abstand der Gitterstäbe 4 zueinander bestimmen, U-förmig gebogen und weisen in ihren Seitenwänden Ausnehmungen 18 auf (siehe auch Fig. 7), mit denen das Fußteil 23 eines Endstücks 11 in Eingriff gebracht werden kann. Wie deutlicher aus Fig. 17 zu ersehen ist, weist das an das abgekröpfte Ende 13 eines jeden Endstücks 11 angeformte Fußteil 23 zwei in entgegengesetzter Richtung und quer zum abgekröpften Ende 13 abragende Verbindungszapfen 24 auf Vorteilhaft können nach der Erfindung zunächst Abstandsleisten 17 in der für das Schrankengitter 3 benötigten Anzahl in die Führungsschiene 6 bzw. in die Führungsnut 5 am Schrankenbaum 2 nacheinander eingeschoben werden, worin sie durch U-förmig nach innen weisende Seiteinwände 25 der Führungsschiene 6 oder Führungsnut 5 (siehe Fig. 18) gehalten werden. Damit ist der Abstand der Gitterstäbe 4 zueinander festgelegt. Danach können nacheinander die Endstücke 11 mit ihrem Fußteil 23, zunächst mit den Verbindungszapfen 24 in Richtung der Führungsschiene 6 bzw. Führungsnut 5 weisend, in die bereits in der Führungsschiene 6 oder der Führungsnut 5 liegenden Abstandsleisten 17 bei den Ausnehmungen 18 einer Abstandleiste 17 eingesetzt und durch Drehen um 90° an den Ausnehmungen 18 in Eingriff gebracht werden.

Eine sichere Verriegelung der Gitterstäbe 4 nach der Montage erhält man, wenn zunächst die beiden Endstücke 11 eines Gitterstabes 4 in die Führungsnut 5 am Schrankenbaum 2 und die parallel verlaufende Führungsschiene 6 bzw. in die darin bereits platzierten Abstandsleisten 17 eingesetzt werden und die Drehungen um 90° an der Führungsnut 5 und an der Führungsschiene 6 bzw. in den Abstandsleisten 17 in entgegengesetztem Sinn durchgeführt werden und danach das Mittelstück 12 mit den beiden Endstücken 11 mittels der oben beschriebenen Schnappverbindungen verbunden wird. Die abgekröpften Enden 13 an der Führungsnut 5 des Schrankenbaums 2 und an der Führungsschiene 6 sollen, wie dargestellt (siehe Fig. 1), nach der Montage in die jeweils entgegengesetzte Richtung weisen.

Es kann nicht ausgeschlossen werden, dass es an einem Schrankengitter gelegentlich auch zu Beschädigungen kommt Um den Schaden zu beheben, sind bei bekannten Schrankengittern umständliche Arbeiten unter Zuhilfenahme von Werkzeugen auszuführen. An dem erfindungsgemäßen Schrankengitter 3 können einzelne oder auch mehrere beschädigte Gitterstäbe 4 infolge ihres erfindungsgemäßen dreiteiligen Aufbaus in einfachster Weise demontiert und durch neue ersetzt werden. In Fig. 9 ist der Austausch eines einzelnen Gitterstabes 4 beispielhaft dargestellt. Mit Hilfe eines sehr einfachen Werkzeugs, ähnlich einer Pinzette, werden die zapfenförmigen Vorsprünge 15 an den Endstücken 11 aus den Eingriffslöchern 16 am Mittelstück 12 des betreffenden Gitterstabes 4 nach innen gedrückt. Danach lässt sich das Mittelstück 12 weiter über das eine Endstück 11 schieben, bis es das andere Endstück 11 freigibt. Beide Endstücke 11 können dann an ihren abgekröpften Enden 13 unter Mitnahme des Mittelstücks 12 aus der Führungsnut 5 am Schrankenbaum 2 und aus der Führungsschiene 6 gelöst und ein neuer Gitterstab 4 bestehend aus zwei Endstücken 11 und einem Mittelstück 12 kann in umgekehrter Reihenfolge montiert werden.

Wie bereits erwähnt, besteht auch Bedarf an Schranken, die zusätzlich zu einem Unterkriechschutz mit einem Übersteigschutz ausgestattet sind. Die Fig. 10 bis 16 zeigen eine Schranke, die diesem Bedarf gerecht wird. Fig. 10 zeigt die Ansicht einer Schranke in geschlossenem Zustand mit einem Schrankengitter 3' nach einer zweiten Ausführungsform der Erfindung, die sowohl einen Unterkriechschutz als auch einen Übersteigschutz bietet. An einem Schrankengehäuse 1 ist auch hier ein Schrankenbaum 2 in bekannter Weise verschwenkbar angelenkt. Das Schrankengitter 3' besteht aus den Gitterstäben 4', die nach dieser Ausführungsform aus jeweils fünf Einzelteilen bestehen, nämlich aus zwei Endstücken 11, zwei Mittelstücken 12 und einem Verbindungsstück 20. Die Endstücke 11 und die Mittelstücke 12 sind in der gleichen Weise ausgebildet, wie oben im Zusammenhang mit der ersten Ausführungsform der Erfindung beschrieben. Fig. 15 zeigt eine bevorzugte Ausführungsform eines erfindungsgemäßen Verbindungsstücks 20. Jedes Verbindungsstück 20 weist danach zwei, entgegengesetzt gerichtete, stabförmige Fortsätze 22 auf, an deren freien Endabschnitten 19 Teile einer Schnappverbindung vorgesehen sind, wie sie auch die oben beschriebenen Endstücke 11 an ihrem gerade verlaufenden Ende aufweisen, und zwar sind zwei sich gegenüberliegende, federnd nachgebende Ausbiegungen 14 mit jeweils einem zapfenförmigen Vorsprung 15 ausgebildet. In den beiden Endbereichen jedes der rohrförmigen Mittelstücke 12 sind Eingriffslöcher 16 vorgesehen. Ein Gitterstab 4' kann nach dieser Ausführungsform wiederum sehr einfach und ohne Zuhilfenahme eines Werkzeugs zusammengefügt werden, indem mit den beiden stabförmigen Fortsätzen 22 eines Verbindungsstücks 20 das eine Ende jeweils eines Mittelstücks 12 und das andere Ende dieser beiden Mittelstücke 12 mit dem gerade verlaufend ausgebildeten Ende jeweils eines Endstücks 11 mittels der beschriebenen Schnappverbindungen verbunden wird.

Um an einem Schrankenbaum 2 ein Schrankengitter 3' mit Unterkriech- und Übersteigschutz zu montieren, werden bevorzugt seitlich am Schrankenbaum 2 Verbindungsstücke 20 in der benötigten Anzahl in einer Reihe und in einem Abstand zueinander angeordnet, den auch die Gitterstäbe 4' zueinander halten sollen. Jedes der Verbindungsstücke 20 ist bevorzugt in seiner Mitte seitlich am Schrankenbaum 2 um eine Achse 21 verschwenkbar angeordnet (siehe dazu auch Fig. 10 bis Fig. 13). Dabei sind diese Schwenkachsen 21 vorteilhafterweise so geformt, dass die Gitterstäbe 4' auf Abstand zum Schrankenbaum 2 gehalten werden, um ein Verkratzen am Schrankenbaum 2 oder an den Gitterstäben 4' zu verhindern. Bei geschlossener Schranke (siehe Fig. 10) weisen die Fortsätze 22 der Verbindungsstücke 20 am Schrankenbaum 2 senkrecht nach oben und nach unten. Mit Hilfe der beschriebenen Schnappverbindungen wird mit den Enden der Fortsätze 22 der Verbindungsstücke 20 (siehe auch Fig. 15) jeweils ein Mittelstück 12 mit seinem einen Ende verbunden; mit dem anderen Ende jedes Mittelstücks 12 wird das gerade verlaufend ausgebildete Ende jeweils eines Endstücks 11 ebenfalls mittels Schnappverbindung verbunden. Man erhält so Gitterstäbe 4', die sich bei geschlossener Schranke vom Schrankenbaum 2 bzw. vom jeweiligen Verbindungsstück 20 senkrecht nach oben und senkrecht nach unten erstrecken und jeweils mit den abgekröpften Enden 13 ihrer Endstücke 11 enden, so dass nach unten ein Unterkriechschutz und nach oben ein Übersteigschutz entsteht. Um das Schrankengitter 3' mit Unterkriechund Übersteigschutz fertig zu stellen, werden die Gitterstäbe 4' mit ihren nach unten weisenden abgekröpften Enden 13 ihrer einen Endstücke 11 in der oben beschriebenen Weise, mit Hilfe eines am abgekröpften Ende 13 angeformten Fußteils 23 und unter Zuhilfenahme von Abstandsleisten 17 (siehe Fig. 17) in eine unterhalb und parallel zum Schrankenbaum 2 verlaufende, erste Führungsschiene 6 eingehängt; mit ihren nach oben weisenden abgekröpften Enden 13 ihrer anderen Endstücke 11 werden die Gitterstäbe 4' in der gleichen Weise in eine oberhalb und parallel zum Schrankenbaum 2 verlaufende, zweite Führungsschiene 6' eingehängt; es entsteht so ein Schrankengitter 3' mit einem nach unten gerichteten Unterkriechschutz und mit einem nach oben gerichteten Übersteigschutz. Zur Montage werden in die beiden Führungsschienen 6 und 6' Abstandsleisten 17 in der benötigten Anzahl eingeschoben und danach die einen Endstücke 11 der Gitterstäbe 4' nacheinander in die Ausnehmungen 18 der Abstandsleisten 17 an der einen (unteren) Führungsschiene 6 und die anderen Endstücke 11 der Gitterstäbe 4' in die Ausnehmungen 18 der Abstandsleisten 17 an der anderen (oberen) Führungsschiene 6' eingehängt Wie oben bereits beschrieben, werden dazu die Endstücke 11 mit dem an ihnen angeformten Fußteil 23 in die Ausnehmungen 18 der Abstandsleisten 17 eingesetzt, wobei die am Fußteil 23 ausgebildeten Verbindungszapfen 24 zunächst in Richtung der Führungsschiene 6 bzw. 6' weisen, danach wird jedes Endstück 11 in der betreffenden Ausnehmung 18 um 90° gedreht und so in der Führungsschiene 6,6' bzw. der betreffenden Abstandsleiste 17 in Richtung des entstehenden Schrankengitters 3, 3' schwenkbar verankert. Auch bei dieser Ausführungsform der Erfindung sollten die abgekröpften Enden 13 eines jeden Gitterstabes 4' an den beiden Führungsleiten 6, 6' bevorzugt in die entgegengesetzte Richtung weisen.

Auch bei dieser Ausführungsform der Gitterstäbe können die Schnappverbindungen in der oben beschriebenen, äquivalenten Weise ausgeführt werden.

Die Fig. 10a zeigt eine vereinfachte Ausführungsform eines Schrankengitters mit Unterkriech- und Übersteigschutz. Sie unterscheidet sich von der Ausführungsform nach Fig. 10 dadurch, dass auf die Führungsschiene 6' des Übensteigschutzes, d.h. auf die Führungsschiene 6' oberhalb des Schrankenbaumes 2, verzichtet wurde. Dabei können auch die zum Übersteigschutz gemäß Fig. 10 gehörenden Endstücke 11 der Gitterstäbe 4' wegfallen.

Es ist von Vorteil, wenn zumindest an der unterhalb des Schrankenbaums 2 verlaufenden Führungsschiene 6 oder auch an beiden Führungsschienen 6, 6' ein Kantenschutz 26 vorgesehen ist. Gemäß Fig. 18 können dazu die Seitenwände der betreffenden Führungsschiene 6 nach unten, d.h. von den abgekröpften Enden 13 der Gitterstäbe 4,4' weg gerichtet, verlängert und nach innen L-förmig abgewinkelt sein. Ein aus einem geeigneten Kunststoff oder aus Gummi bestehender, wulstförmiger Kantenschutz 26 kann mit Einbuchtungen 27 versehen sein, in die diese unteren, nach innen gerichteten L-Schenkel 28 der Führungsschiene 6 eingreifen können, wenn der Kantenschutz 26 auf die Führungsschiene 6 aufgeschoben wird.

Wenn die Schranke geöffnet werden soll, der Schrankenbaum 2 also in einer Lagerung am Schrankengehäuse 1 nach oben verschwenkt wird, drehen sich die Verbindungsstücke 20 am Schrankenbaum 2 um ihre Achsen 21 und die Gitterstäbe 4' verschwenken an ihren abgekröpften Enden 13 entsprechend in ihrer jeweiligen Führungsschiene 6, 6' (siehe Fig. 11) bis die Schranke nach einer Schwenkbewegung von 90° ihre voll geöffnete Stellung gemäß Fig. 12 erreicht, in der sowohl der Unterkriechschutz als auch der Übersteigschutz des Schrankengitters 3' zusammengefaltet sind. Zur Führung und Stabilisierung des ganzen Schrankengitters 3' während der Schwenkbewegung des Schrankenbaums 2 genügt ein Verbindungsstab7, der das dem Schrankengehäuse 1 zugewandte Ende der unteren Führungsschiene 6 über einen Abstandhalter 8 mit dem Schrankengehäuse 1 gelenkig verbindet Der Verbindungsstab 7 führt bei den Öffnungs- und Schließbewegungen der Schranke eine Schwenkbewegung um einen Drehpunkt 9 an der unteren Führungsschiene 6 und um einen Drehpunkt 10 am Abstandhalter 8 des Schrankengehäuses 1 aus (siehe auch Fig. 10 bis 13). Der eine Verbindungsstab 7 führt dabei das Schrankengitter 3' mit Unterkriech- und Übersteigschutz insgesamt und verhindert bei schnellen Bewegungen der Schranke ein Pendeln des ganzen Schrankengitters 3'; das Schrankengitter 3' wird querstabil (siehe auch Fig. 14). Außerdem verhindert der Verbindungsstab 7, dass das Schrankengitter 3' bei geschlossener Schranke manuell gefaltet und ein an sich unerlaubter Durchgang geschaffen werden kann.

Im Falle einer Beschädigung an einzelnen Gitterstäben 4' lassen sich diese auch bei dieser Ausführungsform einer Schranke mit Unterkriech- und Über steigschutz auf sehr einfache Weise austauschen oder ersetzen. Wie in Fig. 16 dargestellt, können die zapfenförmigen Vorsprünge 15 an den Endstücken 11 und den stabförmigen Fortsätzen 22 der Verbindungsstücke 20 aus den Eingriffslöchem 16 an den Mittelstücken 12 des betreffenden Gitterstabes 4' mit Hilfe eines sehr einfachen Werkzeugs, ähnlich einer Pinzette, nach innen gedrückt werden. Danach lässt sich das Mittelstück 12 weiter über das eine Endstück 11 schieben, bis es den Fortsatz 22 des betreffenden Verbindungsstücks 20 freigibt Das betreffende Endstück 11 kann dann unter Mitnahme des Mittelstücks 12 aus seiner Halterung in einer der Führungsschienen 6, 6' gelöst werden und die betreffenden Ersatzteile können montiert werden. Auch das Verbindungsstück 20 kann, falls erforderlich, dabei in einfacher Weise ausgetaucht werden.

Ein besonderer Vorteil der erfindungsgemäßen Schrankengitter 3, 3' ist, dass die, wie beschrieben, sehr einfache, werkzeuglose Montage der Gitter ohne weiteres vor Ort erfolgen kann. Die Einzelteile, wie Endstücke 11, Mittelstücke 12, Führungsschienen 6, 6', Verbindungsstücke 20, Verbindungsstab 7, Abstandhalter 8, Abstandsleisten 17, lassen sich für einen Transport in zerlegtem Zustand sehr kompakt verpacken und vor Ort, wie beschrieben, montieren; es werden so der benötigte Transportraum und die Transportkosten deutlich reduziert. Indem als Material für die Endstücke 11 und die Verbindungsstücke 20 der Gitterstäbe 4, 4' Kunststoff und für ihre Mittelstücke 12 Aluminium gewählt wird, wird Gewicht eingespart und die Transportkosten werden weiter gesenkt. Außerdem werden die Bewegungen der Schranke bzw. der Schrankengitter 3, 3' geräuscharm, d.h. leise im Vergleich zu bekannten Schrankengittern. Bei Bedarf kann als Material für die Mittelstücke 12 der Gitterstäbe 4, 4' auch Edelstahl gewählt werden; die Gitterstäbe werden damit widerstandfähiger z.B. gegen Witterungseinflüsse.

### Bezugszeichenliste

- 1: Schrankengehäuse
- 2: Schrankenbaum
- 3, 3': Schrankengitter
- 4, 4': Gitterstab
- 5: Führungsnut
- 6, 6': Führungsschiene
- 7: Verbindungsstab
- 8: Abstandhalter
- 9: Drehpunkt (untere) Führungsschiene
- 10: Drehpunkt Abstandhalter
- 11: Endstücke mit einem abgekröpften Ende
- 12: Mittelstück
- 13: abgekröpftes Ende
- 14: Ausbiegung
- 15: zapfenförmiger Vorsprung
- 16: Eingriffsloch
- 17: Abstandsleisten
- 18: Ausnehmungen
- 19: Endabschnitte
- 20: Verbindungsstücke
- 21: Achse
- 22: stabförmige Fortsätze
- 23: Fußteil
- 24: Verbindungszapfen
- 25: Seitenwände der Führungsschiene
- 26: Kantenschutz
- 27: Einbuchtungen
- 28: L-Schenkei

## Patentansprüche

1. Schrankengitter bestehend aus einer Anzahl gleichgeformter Gitterstäbe, die verschwenkbar und im Abstand zueinander zwischen einem an einem Schrankengehäuse angelenkten und in vertikaler Ebene verschwenkbaren Schrankenbaum und einer parallel zum Schrankenbaum verlaufenden Schiene angehängt sind, **dadurch gekennzeichnet, dass** das Ende der Gitterstäbe (4, 4'), mit dem sie mit einer parallel zum Schrankenbaum (2) verlaufenden Führungsschiene (6, 6') oder mit einer Führungsnut (5) am Schrankenbaum (2) verschwenkbar verbunden sind, als abgekröpftes Ende (13) ausgebildet ist.

2. Schrankengitter nach Anspruch 1, **dadurch gekennzeichnet, dass** beide Enden (13) der Gitterstäbe (4) in entgegengesetzter Richtung abgekröpft sind und das eine Ende (13) mit einer Führungsnut (5) am Schrankenbaum (2) verschwenkbar verbunden ist und das andere Ende (13) mit einer im Abstand unterhalb und parallel zum Schrankenbaum (2) verlaufenden Führungsschiene (6) verschwenkbar verbunden ist.

3. Schrankengitter nach Anspruch 1, **dadurch gekennzeichnet, dass** beide Enden (13) der Gitterstäbe (4') abgekröpft sind und dass das eine abgekröpfte Ende (13) der Gitterstäbe (4') mit einer im Abstand unterhalb und parallel zum Schrankenbaum (2) verlaufenden Führungsschiene (6) und das andere abgekröpfte Ende (13) der Gitterstäbe (4') mit einer im Abstand oberhalb und parallel zum Schrankenbaum (2) verlaufenden Führungsschiene (6') verschwenkbar verbunden ist und dass jeder Gitterstab (4') an einer Stelle zwischen und im Abstand zu seinen beiden abgekröpften Enden (13) verschwenkbar mit dem Schrankenbaum (2) verbunden ist.

4. Schrankengitter nach Anspruch 1, **dadurch gekennzeichnet, dass** das eine Ende der Gitterstäbe (4') abgekröpft ist und dieses abgekröpfte Ende (13) mit einer im Abstand unterhalb und parallel zum Schrankenbaum (2) ver laufenden Führungsschiene (6) verschwenkbar verbunden ist und das andere Ende der Gitterstäbe (4') freikragend vom Schrankenbaum (2) nach oben steht und dass jeder Gitterstab (4') an einer Stelle zwischen und im Abstand zu seinen Enden verschwenkbar mit dem Schrankenbaum (2) verbunden ist.

5. Schrankengitter nach Anspruch 1, **dadurch gekennzeichnet, dass** an jedem abgekröpften Ende (13) der Gitterstäbe (4, 4') ein Fußteil (23) angeformt ist, mit dem jeder Gitterstab (4, 4') in einer parallel zum Schrankenbaum (2) verlaufenden Führungsschiene (6,6') oder in einer Führungsnut (5) am Schrankenbaum (2) verschwenkbar eingehängt ist.

6. Schrankengitter nach Anspruch 3, **dadurch gekennzeichnet, dass** die Gitterstäbe (4') durch Abstandsleisten (17), die zwischen den abgekröpften Enden (13) der Gitterstäbe (4') in die im Abstand unterhalb und oberhalb und parallel zum Schrankenbaum (2) verlaufenden Führungsschienen (6, 6') eingeführt werden, zueinander beabstandet platziert sind und auf einem durch die Länge der Abstandsleisten (17) wählbaren Abstand gehalten werden.

7. Schrankengitter nach Anspruch 2, **dadurch gekennzeichnet, dass** die Gitterstäbe (4) durch Abstandsleisten (17), die zwischen den abgekröpften Enden (13) der Gitterstäbe (4) in die Führungsnut (5) am Schrankenbaum (2) und in die im Abstand unterhalb und parallel zum Schrankenbaum (2) verlaufende Führungsschiene (6) eingeführt werden, zueinander beabstandet platziert sind und auf einem durch die Länge der Abstandsleisten (17) wählbaren Abstand zueinander gehalten werden.

8. Schrankengitter nach Anspruch 6 oder 7, **dadurch gekennzeichnet, dass** die Abstandsleisten (17) durch Eingriffsmittel in den Führungsschienen (6, 6') gehalten sind und Ausnehmungen (18) aufweisen, mit denen ein am abgekröpften Ende (13) eines Gitterstabes (4, 4') ausgebildetes Fußteil (23) in Eingriff bringbar ist.

9. Schrankengitter nach Anspruch 8, **dadurch gekennzeichnet, dass** die Abstandsleisten (17) U-förmig ausgebildet sind und durch nach innen gebogene Seitenwände (25) der Führungsschienen (6, 6') in den Führungsschienen (6, 6') gehalten sind, dass die Abstandsleisten (17) in ihren Seitenwänden Ausnehmungen (18) aufweisen, mit denen das am abgekröpften Ende (13) eines Gitterstabes (4, 4') ausgebildete Fußteil (23) in Eingriff bringbar ist.

10. Schrankengitter nach Anspruch 5, **dadurch gekennzeichnet, dass** das Fußteil (23) an den abgekröpften Enden (13) der Gitterstäbe (4, 4') querstehend angeformt ist und quer zum abgekröpften Ende (13) und einander entgegengesetzt gerichtete Verbindungszapfen (24) aufweist, die mit den Ausnehmungen (18) einer Abstandsleiste (17) in Eingriff bringbar sind.

11. Schrankengitter nach Anspruch 1, **dadurch gekennzeichnet, dass** ein Verbindungsstab (7) mit seinem einen Ende mit dem dem Schrankengehäuse (1) zugewandten Ende einer im Abstand unterhalb und parallel zum Schrankenbaum (2) verlaufenden Führungsschiene (6) in einem ersten Drehpunkt (9) und mit seinem anderen Ende über einen Abstandhalter (8) mit dem Schrankengehäuse (1) in einem zweiten Drehpunkt (10) gelenkig verbunden ist.

12. Schrankengitter nach Anspruch 2, **dadurch gekennzeichnet, dass** jeder Gitterstab (4) aus drei Einzelteilen, nämlich zwei Endstücken (11) und einem Mittelstück (12), besteht, dass beide Endstücke (11) an ihrem einen Ende (13) abgekröpft sind und ihr anderes Ende gerade verlaufend ausgebildet ist und dass die Endstücke (11) an diesem geraden Ende mit jeweils einem Ende eines durchgehend gerade verlaufenden Mittelstücks (12) verbunden sind.

13. Schrankengitter nach Anspruch 3, **dadurch gekennzeichnet, dass** jeder Gitterstab (4') aus fünf Einzelteilen, nämlich zwei Endstücken (11) mit einem abgekröpften Ende (13) und einem gerade verlaufenden Ende, zwei durchgehend gerade ausgebildeten Mittelstücken (12) und einem Verbindungsstück (20) besteht, dass jedes Endstück (11) mit seinem vom abgekröpften Ende (13) abgewandten, geraden Ende mit einem Ende eines durchgehend gerade ausgebildeten Mittelstücks (12) verbunden ist, dass das andere Ende jedes durchgehend gerade ausgebildeten Mittelstücks (12) mit einem am Schrankenbaum (2) angelenkten Verbindungsstück (20) verbunden ist.

14. Schrankengitter nach Anspruch 13, **dadurch gekennzeichnet, dass** das Verbindungsstück (20) seitlich am Schrankenbaum (2) um eine Achse (21) verschwenkbar angeordnet ist und zwei einander entgegengesetzt gerichtete Fortsätze (22) aufweist, mit denen jeweils ein Ende der Mittelstücke (12) eines Gitterstabes (4') verbindbar ist.

15. Schrankengitter nach Anspruch 14, **dadurch gekennzeichnet, dass** die Achse (21), um die das Verbindungsstück (20) am Schrankenbaum (2) verschwenkbar ist, so ausgebildet ist, dass zwischen dem Schrankenbaum (2) und dem Verbindungsstück (20) ein Abstand besteht.

16. Schrankengitter nach Anspruch 12, **dadurch gekennzeichnet, dass** die Endstücke (11) stabförmig und die Mittelstücke (12) rohrförmig ausgebildet sind und die Endstücke (11) mit ihrem vom abgekröpften Ende (13) abgewandten, geraden Ende durch eine Schnappverbindung (14, 15) mit jeweils einem Ende eines Mittelstücks (12) verbunden sind.

17. Schrankengitter nach Anspruch 12, **dadurch gekennzeichnet, dass** die Endstücke (11) rohrförmig und die Mittelstücke (12) stabförmig ausgebildet sind und die Endstücke (11) mit ihrem vom abgekröpften Ende (13) abgewandten, geraden Ende durch eine Schnappverbindung (14, 15) mit jeweils einem Ende eines Mittelstücks (12) verbunden sind.

18. Schrankengitter nach Anspruch 14, **dadurch gekennzeichnet, dass** beide Endstücke (11) und die einander entgegengesetzt gerichteten Fortsätze (22) des Verbindungsstücks (20) stabförmig und beide Mittelstücke (12) eines Gitterstabes (4') rohrförmig ausgebildet sind und die Endstücke (11) mit ihrem vom abgekröpften Ende (13) abgewandten, geraden Ende mit dem einen Ende eines Mittelstücks (12) und das andere Ende jedes Mittelstücks (12) mit jeweils einem der stabförmigen Fortsätze (22) eines Verbindungsstücks (20) durch eine Schnappverbindung (14, 15) verbunden sind.

19. Schrankengitter nach Anspruch 14, **dadurch gekennzeichnet, dass** beide Endstücke (11) und die einander entgegengesetzt gerichteten Fortsätze (22) des Verbindungsstücks (20) rohrförmig und beide Mittelstücke (12) eines Gitterstabes (4') stabförmig ausgebildet sind und die Endstücke (11) mit ihrem vom abgekröpften Ende (13) abgewandten, geraden Ende mit dem einen Ende eines Mittelstücks (12) und das andere Ende jedes Mittelstücks (12) mit jeweils einem der rohrförmigen Fortsätze (22) eines Verbindungsstücks (20) durch eine Schnappverbindung (14, 15) verbunden sind.

20. Schrankengitter nach Anspruch 16, **dadurch gekennzeichnet, dass** bei beiden Endstücken (11) an dem vom abgekröpften Ende abgewandten, gerade verlaufend ausgebildeten Ende, das mit einem Mittelstück (12) verbunden werden soll, mindestens eine federnd nachgebende Ausbiegung (14) mit einem nach außen weisenden, zapfenförmigen Vorsprung (15) vorgesehen ist, dass beide rohrförmigen Enden jedes Mittelstücks (12) jeweils mindestens ein seitliches Eingriffsloch (16) für den zapfenförmigen Vorsprung (15) der Ausbiegung (14) am gerade verlaufenden Ende eines Endstücks (11) aufweisen und dass die rohrförmigen Enden eines Mittelstücks (12) jeweils über das die Ausbiegung (14) mit zapfenförmigem Vorsprung (15) aufweisende Ende eines Endstücks (11) schiebbar sind, bis der zapfenförmige Vorsprung (15) in ein Eingriffsloch am Mittelstück (12) einrastet.

21. Schrankengitter nach Anspruch 18, **dadurch gekennzeichnet, dass** an dem vom abgekröpften Ende (13) abgewandten, gerade verlaufend ausgebildeten, stabförmigen Ende beider Endstücke (11) und an den gerade verlaufenden, stabförmigen Fortsätzen (22) des Verbindungsstücks (20) eines Gitterstabes (4') mindestens eine federnd nachgebende Ausbiegung (14) mit einem nach außen weisenden, zapfenförmigen Vorsprung (15) vorgesehen ist, dass die rohrförmigen Enden jedes Mittelstücks (12) jeweils mindestens ein seitliches Eingriffsloch (16) für den zapfenförmigen Vorsprung (15) einer der Ausbiegungen (14) aufweisen und dass die rohrförmigen Enden eines Mittelstücks (12) jeweils über das die Ausbiegung (14) mit zapfenförmigem Vorsprung (15) aufweisende Ende der Endstücke (11) und der stabförmigen Fortsätze (22) eines Verbindungsstücks (20) schiebbar sind, bis der zapfenförmige Vorsprung (15) in ein Eingriffisloch (16) am Mittelstück (12) einrastet.

22. Schrankengitter nach Anspruch 20 oder 21, **dadurch gekennzeichnet, dass** der Durchmesser der gerade verlaufend ausgebildeten, stabförmigen Endstücke (11) und der stabförmigen Fortsätze (22) des Verbindungsstückes (20) an der federnd nachgebenden Ausbiegung (14) im ungespannten Zustand dieser Ausbiegung (14) größer ist als der offene Durchmesser eines Mittelstücks (12), so dass die Ausbiegung (14) im zusammengebauten Zustand eines Gitterstabes (4, 4') vorgespannt ist und eine spielfreie Verbindung zwischen Endstücken (11) und Mittelstücken (12) und Verbindungsstück (20) besteht.

23. Schrankengitter nach Anspruch 20 der 21, **dadurch gekennzeichnet, dass** die gerade verlaufend ausgebildeten, stabförmigen Enden der Endstücke (11) und die gerade verlaufenden, stabförmigen Fortsätze (22) eines Verbindungsstücks (20), die mit den rohrförmigen Enden eines Mittelstücks (12) zu verbinden sind, mit zwei einander gegenüberliegenden, federnd nachgebenden Ausbiegungen (14) mit je einem zapfenförmigen Vorsprung (15) ausgebildet sind und die beiden rohrförmigen Enden der Mittelstücke (12) zwei einander gegenüberliegende Eingriffslöcher (16) für die zapfenförmigen Vorsprünge (15) an den Endstücken (11) und den stabförmigen Fortsätzen (22) eines Verbindungstücks (20) aufweisen.

24. Schrankengitter nach Anspruch 14, **dadurch gekennzeichnet, dass** ein Reihe von Verbindungsstücken (20) seitlich am Schrankenbaum (2) angeordnet ist, dass jedes der Verbindungsstücke (20) beabstandet zum Schrankenbaum (2) um eine Achse (21) verschwenkbar ist und einander entgegengesetzt gerichtete Fortsätze (22) aufweist, mit denen die Mittelstücke (12) eines Gitterstabes (4') verbindbar sind, wobei die Verbindungsstücke (20) am Schrankenbaum.(2) entsprechend dem gewünschten Abstand der Gitterstäbe (4') beabstandet sind.

25. Schrankengitter nach Anspruch 12 oder 13, **dadurch gekennzeichnet, dass** alle Einzelteile der Gitterstäbe (4, 4'), die Endstücke (11), die Mittelstücke (12) und die Verbindungsstücke (20), aus einem Kunststoff bestehen.

26. Schrankengitter nach Anspruch 12 oder 13, **dadurch gekennzeichnet, dass** die Endstücke (11) und die Verbindungsstücke (20) der Gitterstäbe (4, 4') aus einem Kunststoff bestehen und die Mittelstücke (12) der Gitterstäbe (4, 4') aus Edelstahl bestehen.

27. Schrankengitter nach Anspruch 12 oder 13, **dadurch gekennzeichnet, dass** die Endstücke (11) und die Verbindungsstücke (20) der Gitterstäbe (4, 4') aus einem Kunststoff bestehen und die Mittelstücke (12) der Gitterstäbe (4, 4') aus Aluminium bestehen.

28. Schrankengitter nach Anspruch 2 oder 3, **dadurch gekennzeichnet dass** zumindest die im Abstand unterhalb und parallel zum Schrankenbaum (2) verlaufende Führungsschiene (6) mit einem Kantenschutz (26) auf ihrer gesamten Länge überzogen ist.

29. Schrankengitter nach Anspruch 28, **dadurch gekennzeichnet, dass** der Kantenschutz (26) ein wulstförmiges Profil aufweist, an dem Einbuchtungen (27) vorgesehen sind, mit denen an der Führungsschiene (6) vorgesehene Eingriffsmittel in Eingriff bringbar sind.

## Claims

1. Barrier skirt comprising a number of identically shaped struts which are suspended in a pivotable manner, and at a distance apart from one another, between a barrier boom, which is articulated on a barrier housing and can be pivoted in a vertical plane, and a rail running parallel to the barrier boom, **characterized in that** that end of the struts (4, 4') by way of which they are connected in a pivotable manner to a guide rail (6, 6') running parallel to the barrier boom (2), or to a guide groove (5) on the barrier boom (2), is designed in the form of an angled end (13).

2. Barrier skirt according to Claim 1, **characterized in that** the two ends (13) of the struts (4) are angled in opposite directions, and the one end (13) is connected in a pivotable manner to a guide groove (5) on the barrier boom (2) and the other end (13) is connected in a pivotable manner to a guide rail (6) running at a distance beneath, and parallel to, the barrier boom (2).

3. Barrier skirt according to Claim 1, **characterized in that** the two ends (13) of the struts (4') are angled, and **in that** the one angled end (13) of the struts (4') is connected in a pivotable manner to a guide rail (6) running at a distance beneath, and parallel to, the barrier boom (2) and the other angled end (13) of the struts (4') is connected in a pivotable manner to a guide rail (6') running at a distance above, and parallel to, the barrier boom (2), and **in that** each strut (4') is connected in a pivotable manner to the barrier boom (2) at a point between, and at a distance from, the two angled ends (13) of the strut.

4. Barrier skirt according to Claim 1, **characterized in that** the one end of the strut (4') is angled and said angled end (13) is connected in a pivotable manner to a guide rail (6) running at a distance beneath, and parallel to, the barrier boom (2) and the other end of the struts (4') projects freely upward from the barrier boom (2), and **in that** each strut (4') is connected in a pivotable manner to the barrier boom (2) at a point between, and a distance from, the strut ends.

5. Barrier skirt according to Claim 1, **characterized in that** each angled end (13) of the struts (4, 4') has formed on it a foot part (23), by way of which each strut (4, 4') is fitted in a pivotable manner in a guide rail (6, 6') running parallel to the barrier boom (2), or in a guide groove (5) on the barrier boom (2).

6. Barrier skirt according to Claim 3, **characterized in that** the struts (4') are placed at a distance apart from one another by spacer strips (17) and are retained at a distance which can be selected by the length of the spacer strips (17), said spacer strips being introduced, between the angled ends (13) of the struts (4'), into the guide rails (6, 6') running at a distance beneath and above, and parallel to, the barrier boom (2).

7. Barrier skirt according to Claim 2, **characterized in that** the struts (4) are placed at a distance apart from one another by spacer strips (17) and are retained at a distance apart from one another which can be selected by the length of the spacer strips (17), said spacer strips being introduced, between the angled ends (13) of the struts (4), into the guide groove (5) on the barrier boom (2) and into the guide rail (6) running at a distance beneath, and parallel to, the barrier boom (2).

8. Barrier skirt according to Claim 6 or 7, **characterized in that** the spacer strips (17) are retained in the guide rails (6, 6') by engagement means and have apertures (18), with which a foot part (23) formed at the angled end (13) of a strut (4, 4') can be brought into engagement.

9. Barrier skirt according to Claim 8, **characterized in that** the spacer strips (17) are of U-shaped design and are retained in the guide rails (6, 6') by inwardly curved side walls (25) of the guide rails (6, 6'), and **in that** the spacer strips (17), in their side walls, have apertures (18), with which the foot part (23) formed at the angled end (13) of a strut (4, 4') can be brought into engagement.

10. Barrier skirt according to Claim 5, **characterized in that** the foot part (23) at the angled ends (13) of the struts (4, 4') is formed on transversely and has connecting stubs (24) which are directed transversely to the angled end (13), and counter to one another, and can be brought into engagement with the apertures (18) of a spacer strip (17).

11. Barrier skirt according to Claim 1, **characterized in that** a connecting rod (7) has its one end connected in an articulated manner, at a first point of rotation (9), to that end of a guide rail (6) running at a distance beneath, and parallel to, the barrier boom (2) which is directed towards the barrier housing (1) and has its other end connected in an articulated manner, at a second point of rotation (10), to the barrier housing (1) via a spacer (8).

12. Barrier skirt according to Claim 2, **characterized in that** each strut (4) comprises three individual parts, that is to say two end pieces (11) and a central piece (12), **in that** the two end pieces (11) are angled at their one end (13) and their other end is of rectilinear design, and **in that** the end pieces (11), at this rectilinear end, are connected to a respective end of a central piece (12), which is rectilinear throughout.

13. Barrier skirt according to Claim 3, **characterized in that** each strut (4') comprises five individual parts, that is to say two end pieces (11) with an angled end (13) and a rectilinear end, two central pieces (12), which are rectilinear, throughout, and a connecting piece (20), **in that** each end piece (11) has its rectilinear end, which is directed away from the angled end (13), connected to one end of a central piece (12), which is rectilinear throughout, and **in that** the other end of each central piece (12), which is rectilinear throughout, is connected to a connecting piece (20), which is articulated on the barrier boom (2).

14. Barrier skirt according to Claim 13, **characterized in that** the connecting piece (20) is arranged laterally on the barrier boom (2) such that it can be pivoted about a pin (21), and it has two oppositely directed extensions (22), to which in each case one end of the central pieces (12) of a strut (4') can be connected.

15. Barrier skirt according to Claim 14, **characterized in that** the pin (21) about which the connecting piece (20) can be pivoted on the barrier boom (2) is designed such that there is a distance between the barrier boom (2) and the connecting piece (20).

16. Barrier skirt according to Claim 12, **characterized in that** the end pieces (11) are of rod-like design and the central pieces (12) are of tubular design, and the end pieces (11) have their rectilinear end, which is directed away from the angled end (13), connected to a respective end of a central piece (12) by a snap-fit connection (14, 15).

17. Barrier skirt according to Claim 12, **characterized in that** the end pieces (11) are of tubular design and the central pieces (12) are of rod-like design, and the end pieces have their rectilinear end, which is directed away from the angled end (13), connected to a respective end of a central piece (12) by a snap-fit connection (14, 15).

18. Barrier skirt according to Claim 14, **characterized in that** the two end pieces (11) and the oppositely directed extensions (22) of the connecting piece (20) are of rod-like design and the two central pieces (12) of a strut (4') are of tubular design, and the end pieces (11) have their rectilinear end, which is directed away from the angled end (13), connected to the one end of a central piece (12), and the other end of each central piece (12) is connected to in each case one of the rod-like extensions (22) of a connecting piece (20), by a snap-fit connection (14, 15).

19. Barrier skirt according to Claim 14, **characterized in that** the two end pieces (11) and the oppositely directed extensions (22) of the connecting piece (20) are of tubular design and the two central pieces (12) of a strut (4') are of rod-like design, and the end pieces (11) have their rectilinear end, which is directed away from the angled end (13), connected to the one end of a central piece (12), and the other end of each central piece (12) is connected to in each case one of the tubular extensions (22) of a connecting piece (20), by a snap-fit connection (14, 15).

20. Barrier skirt according to Claim 16, **characterized in that**, in the case of both end pieces (11), at least one resiliently compliant convexity (1-4) with an outwardly oriented, stub-like protrusion (15) is provided at the rectilinear end, which is directed away from the angled end and is to be connected to a central piece (12), **in that** the two tubular ends of each central piece (12) each have at least one lateral engagement hole (16) for the stub-like protrusion (15) of the convexity (14) at the rectilinear end of an end piece (11), and **in that** the tubular ends of a central piece (12) can each be pushed over that end of an end piece (11) which has the convexity (14) with stub-like protrusion (15) until the stub-like protrusion (15) latches into an engagement hole on the central piece (12).

21. Barrier skirt according to Claim 18, **characterized in that** at least one resiliently compliant convexity (14) with an outwardly oriented, stub-like protrusion (15) is provided at the rectilinear, rod-like end of the two end pieces (11), said end being directed away from the angled end (13), and on the rectilinear, rod-like extensions (22) of the connecting piece (20) of a strut (4'), **in that** the tubular ends of each central piece (12) each have at least one lateral engagement hole (16) for the stub-like protrusion (15) of one of the convexities (14), and **in that** the tubular ends of a central piece (12) can each be pushed over that end of the end pieces (11), and of the rod-like extensions (22) of the connecting piece (20), which has the convexity (14) with stub-like protrusion (15) until the stub-like protrusion (15) latches into an engagement hole (16) on the central piece (12).

22. Barrier skirt according to Claim 20 or 21, **characterized in that** the diameter of the rectilinear, rod-like end pieces (11) and of the rod-like extensions (22) of the connecting piece (20) at the resiliently compliant convexity (14) in the non-stressed state of said convexity (14) is larger than the open diameter of a central piece (12), and therefore the convexity (14), in the assembled state of a strut (4, 4'), is prestressed and there is a play-free connection between end pieces (11) and central pieces (12) and the connecting piece (20).

23. Barrier skirt according to Claim 20 or 21, **characterized in that** the rectilinear, rod-like ends of the end pieces (11) and the rectilinear, rod-like extensions (22) of a connecting piece (20), which are to be connected to the tubular ends of a central piece (12), are designed with two mutually opposite, resiliently compliant, convexities (14), each with a stub-like protrusion (15), and the two tubular ends of the central pieces (12) have two mutually opposite engagement holes (16) for the stub-like protrusions (15) on the end pieces (11) and the rod-like extensions (22) of a connecting piece (20).

24. Barrier skirt according to Claim 14, **characterized in that** a row of connecting pieces (20) is arranged laterally on the barrier boom (2), **in that** each of the connecting pieces (20) can be pivoted about a pin. (21) at a distance from the barrier boom (2) and has oppositely directed extensions (22), to which the central pieces (12) of a strut (4') can be connected, wherein the connecting pieces (20) on the barrier boom (2) are spaced apart in accordance with the desired distance between the struts (4').

25. Barrier skirt according to Claim 12 or 13, **characterized in that** all the individual parts of the struts (4, 4') - the end pieces (11), the central pieces (12) and the connecting pieces (20) - consist of a plastics material.

26. Barrier skirt according to Claim 12 or 13, **characterized in that** the end pieces (11) and the connecting piece (20) of the struts (4, 4') consist of a plastics material and the central pieces (12) of the struts (4, 4') consist of stainless steel.

27. Barrier skirt according to Claim 12 or 13, **characterized in that** the end pieces (11) and the connecting pieces (20) of the struts (4, 4') consist of a plastics material and the central pieces (12) of the struts (4, 4') consist of aluminum.

28. Barrier skirt according to Claim 2 or 3, **characterized in that** at least the guide rail (6) running at a distance beneath, and parallel to, the barrier boom (2), has an edge guard (26) drawn over its entire length.

29. Barrier skirt according to Claim 28, **characterized in that** the edge guard (26) has a bead-like profile on which are provided recesses (27), with which engagement means provided on the guide rail (6) can be brought into engagement.

## Revendications

1. Grille de barrière se composant de plusieurs barres de grille de même forme, qui sont suspendues de façon pivotante et à distance l'une de l'autre entre un bras de barrière articulé à un boîtier de barrière et pouvant pivoter dans un plan vertical et un rail s'étendant parallèlement au bras de barrière, **caractérisée en ce que** l'extrémité des barres de grille (4, 4'), avec laquelle elles sont reliées de façon pivotante à un rail de guidage (6, 6') s'étendant parallèlement au bras de barrière (2) ou à une rainure de guidage (5) sur le bras de barrière (2), sont réalisées sous la forme d'une extrémité coudée (13).

2. Grille de barrière selon la revendication 1, **caractérisée en ce que** les deux extrémités (13) des barres de grille (4) sont coudées en sens contraire et une première extrémité (13) est reliée de façon pivotante à une rainure de guidage (5) sur le bras de barrière (2) et l'autre extrémité (13) est reliée de façon pivotante à un rail de guidage (6) s'étendant à distance en dessous du et parallèlement au bras de barrière (2).

3. Grille de barrière selon la revendication 1, **caractérisée en ce que** les deux extrémités (13) des barres de grille (4') sont coudées et **en ce qu'**une première extrémité coudée (13) des barres de grille (4') est reliée de façon pivotante à un rail de guidage (6) s'étendant à distance en dessous du et parallèlement au bras de barrière (2) et l'autre extrémité coudée (13) des barres de grille (4') est reliée de façon pivotante à un rail de guidage (6') s'étendant à distance au-dessus du et parallèlement au bras de barrière (2) et **en ce que** chaque barre de grille (4') est reliée de façon pivotante au bras de barrière (2) en un endroit situé entre et à distance de ses deux extrémités coudées (13).

4. Grille de barrière selon la revendication 1, **caractérisée en ce que** la première extrémité des barres de grille (4') est coudée et cette extrémité coudée (13) est reliée de façon pivotante à un rail de guidage (6) s'étendant à distance en dessous du et parallèlement au bras de barrière (2) et l'autre extrémité des barres de grille (4') est dressée vers le haut en débordant librement du bras de barrière (2) et **en ce que** chaque barre de grille (4') est reliée de façon pivotante au bras de barrière (2) en un endroit situé entre et à distance de ses extrémités.

5. Grille de barrière selon la revendication 1, **caractérisée en ce qu'**à chaque extrémité coudée (13) des barres de grille (4, 4') est formée une partie de pied (23), avec laquelle chaque barre de grille (4, 4') est suspendue de façon pivotante dans un rail de guidage (6, 6') s'étendant parallèlement au bras de barrière (2) ou dans une rainure de guidage (5) sur le bras de barrière (2).

6. Grille de barrière selon la revendication 3, **caractérisée en ce que** les barres de grille (4') sont placées à distance l'une de l'autre au moyen de réglettes d'écartement (17), qui sont introduites entre les extrémités coudées (13) des barres de grille (4'), dans les rails de guidage (6, 6') s'étendant à distance en dessous et au-dessus du et parallèlement au bras de barrière (2) et elles sont maintenues à une distance sélectionnable par la longueur des réglettes d'écartement (17).

7. Grille de barrière selon la revendication 2, **caractérisée en ce que** les barres de grille (4) sont placées à distance l'une de l'autre au moyen de réglettes d'écartement (17) qui sont introduites entre les extrémités coudées (13) des barres de grille (4) dans la rainure de guidage (5) sur le bras de barrière (2) et dans le rail de guidage (6) s'étendant à distance en dessous et au-dessus du et parallèlement au bras de barrière (2) et elles sont maintenues à une distance l'une de l'autre sélectionnable par la longueur des réglettes d'écartement (17).

8. Grille de barrière selon la revendication 6 ou 7, **caractérisée en ce que** les réglettes d'écartement (17) sont maintenues dans les rails de guidage (6, 6') par des moyens d'accrochage et présentent des évidements (18), avec lesquels une partie de pied (23) formée à l'extrémité coudée (13) d'une barre de grille (4, 4') peut être mise en prise.

9. Grille de barrière selon la revendication 8, **caractérisée en ce que** les réglettes d'écartement (17) sont réalisées en forme de U et sont maintenues dans les rails de guidage (6, 6') par des parois latérales recourbées vers l'intérieur (25) des rails de guidage (6, 6'), **en ce que** les réglettes d'écartement (17) présentent dans leurs parois latérales des évidements (18), avec lesquels la partie de pied (23) formée sur l'extrémité coudée (13) d'une barre de grille (4, 4') peut être mise en prise.

10. Grille de barrière selon la revendication 5, **caractérisée en ce que** la partie de pied (23) est formée en saillie transversale sur les extrémités coudées (13) des barres de grille (4, 4') et présente des tenons de liaison (24) orientés transversalement à l'extrémité coudée (13) et en sens contraire l'un de l'autre, qui peuvent être mis en prise avec les évidements (18) d'une réglette d'écartement (17).

11. Grille de barrière selon la revendication 1, **caractérisée en ce qu'**une barre de liaison (7) est reliée de façon articulée par sa première extrémité à l'extrémité, tournée vers le boîtier de barrière (1), d'un rail de guidage (6) s'étendant en dessous du et parallèlement au bras de barrière (2) en une première articulation (9) et par son autre extrémité via un élément d'écartement (8) au boîtier de barrière (1) en une deuxième articulation (10).

12. Grille de barrière selon la revendication 2, **caractérisée en ce que** chaque barre de grille (4) se compose de trois pièces individuelles, à savoir deux pièces d'extrémité (11) et une pièce médiane (12), **en ce que** les deux pièces d'extrémité (11) sont coudées à leur première extrémité (13) et leur autre extrémité est rectiligne et **en ce que** les pièces d'extrémité (11) sont reliées à cette extrémité rectiligne chaque fois à une extrémité d'une pièce médiane (12) s'étendant en ligne droite de manière ininterrompue.

13. Grille de barrière selon la revendication 3, **caractérisée en ce que** chaque barre de grille (4') se compose de cinq pièces individuelles, à savoir deux pièces d'extrémité (11) avec une extrémité coudée (13) et une extrémité rectiligne, deux pièces médianes rectilignes de manière ininterrompue (12) et une pièce de liaison (20), **en ce que** chaque pièce d'extrémité (11) est reliée par son extrémité rectiligne située à l'opposé de l'extrémité coudée (13) à une extrémité d'une pièce médiane rectiligne de manière ininterrompue (12), **en ce que** l'autre extrémité de chaque pièce médiane rectiligne de manière ininterrompue (12) est reliée à une pièce de liaison (20) articulée au bras de barrière (2).

14. Grille de barrière selon la revendication 13, **caractérisée en ce que** la pièce de liaison (20) est disposée latéralement au bras de barrière (2) de façon pivotante autour d'un axe (21) et présente deux prolongements (22) orientés en sens contraire l'un de l'autre, auxquels une extrémité des pièces médianes (12) d'une barre de grille (4') peut chaque fois être reliée.

15. Grille de barrière selon la revendication 14, **caractérisée en ce que** l'axe (21), autour duquel la pièce de liaison (20) peut pivoter sur le bras de barrière (2), est configuré de telle manière qu'il existe une distance entre le bras de barrière (2) et la pièce de liaison (20).

16. Grille de barrière selon la revendication 12, **caractérisée en ce que** les pièces d'extrémité (11) sont réalisées en forme de barres et les pièces médianes (12) sont réalisées en forme de tubes et les pièces d'extrémité (11) sont reliées par leur extrémité rectiligne située à l'opposé de l'extrémité coudée (13), au moyen d'un assemblage par encliquetage (14, 15), respectivement à une extrémité d'une pièce médiane (12).

17. Grille de barrière selon la revendication 12, **caractérisée en ce que** les pièces d'extrémité (11) sont réalisées en forme de tubes et les pièces médianes (12) sont réalisées en forme de barres et les pièces d'extrémité (11) sont reliées par leur extrémité rectiligne située à l'opposé de l'extrémité coudée (13), au moyen d'un assemblage par encliquetage (14, 15), respectivement à une extrémité d'une pièce médiane (12).

18. Grille de barrière selon la revendication 14, **caractérisée en ce que** les deux pièces d'extrémité (11) et les prolongements (22) de la pièce de liaison (20) orientés en sens contraire l'un de l'autre sont réalisés en forme de barres et les deux pièces médianes (12) d'une barre de grille (4') sont réalisées en forme de tubes et les pièces d'extrémité (11) sont reliées par leur extrémité rectiligne située à l'opposé de l'extrémité coudée (13) à une première extrémité d'une pièce médiane (12) et l'autre extrémité de chaque pièce médiane (12) est reliée respectivement à un des prolongements en forme de barres (22) d'une pièce de liaison (20) au moyen d'un assemblage par encliquetage (14, 15).

19. Grille de barrière selon la revendication 14, **caractérisée en ce que** les deux pièces d'extrémité (11) et les prolongements (22) de la pièce de liaison (20) orientés en sens contraire l'un de l'autre sont réalisés en forme de tubes et les deux pièces médianes (12) d'une barre de grille (4') sont réalisées en forme de barres et les pièces d'extrémité (11) sont reliées par leur extrémité rectiligne située à l'opposé de l'extrémité coudée (13) à la première extrémité d'une pièce médiane (12) et l'autre extrémité de chaque pièce médiane (12) est reliée respectivement à un des prolongements en forme de tubes (22) d'une pièce de liaison (20) au moyen d'un assemblage par encliquetage (14, 15).

20. Grille de barrière selon la revendication 16, **caractérisée en ce qu'**il est prévu, dans les deux pièces d'extrémité (11), à l'extrémité rectiligne située à l'opposé de l'extrémité coudée, qui doit être reliée à une pièce médiane (12), au moins une région courbe (14) élastiquement déformable, avec une saillie (15) en forme de tenon orientée vers l'extérieur, **en ce que** les deux extrémités en forme de tubes de chaque pièce médiane (12) présentent respectivement au moins un trou de prise latéral (16) pour la saillie en forme de tenon (15) de la région courbe (14) à l'extrémité rectiligne d'une pièce d'extrémité (11), et **en ce que** les extrémités en forme de tubes d'une pièce médiane (12) peuvent être glissées respectivement au-dessus de l'extrémité d'une pièce d'extrémité (11) présentant la région courbe (14) avec la saillie en forme de tenon (15), jusqu'à ce que la saillie en forme de tenon (15) se cale dans un trou de prise sur la pièce médiane (12).

21. Grille de barrière selon la revendication 18, **caractérisée en ce qu'**il est prévu, à l'extrémité en forme de barre, réalisée sous forme rectiligne, située à l'opposé de l'extrémité coudée (13), des deux pièces d'extrémité (11) et sur les prolongements en forme de barres (22) qui s'étendent en ligne droite de la pièce de liaison (20) d'une barre de grille (4') au moins une région courbe élastiquement déformable (14) avec une saillie en forme de tenon (15) orientée vers l'extérieur, **en ce que** les extrémités en forme de tubes de chaque pièce médiane (12) présentent chacune au moins un trou de prise latéral (16) pour la saillie en forme de tenon (15) d'une des régions courbes (14) et **en ce que** les extrémités en forme de tubes d'une pièce médiane (12) peuvent être glissées respectivement au-dessus de l'extrémité des pièces d'extrémité (11) présentant la région courbe (14) avec une saillie en forme de tenon (15) et des prolongements en forme de barres (22) d'une pièce de liaison (20), jusqu'à ce que la saillie en forme de tenon (15) se cale dans un trou de prise (16) sur la pièce médiane (12).

22. Grille de barrière selon la revendication 20 ou 21, **caractérisée en ce que** le diamètre des pièces d'extrémité en forme de barres (11), réalisées sous forme rectiligne, et des prolongements en forme de barres (22) de la pièce de liaison (20) à la région courbe élastiquement déformable (14) dans l'état non contraint de cette région courbe (14) est plus grand que le diamètre ouvert d'une pièce médiane (12), de telle manière que la région courbe (14) soit précontrainte dans l'état assemblé d'une barre de grille (4, 4') et qu'il existe un assemblage sans jeu entre les pièces d'extrémité (11) et les pièces médianes (12) et la pièce de liaison (20).

23. Grille de barrière selon la revendication 20 ou 21, **caractérisée en ce que** les extrémités en forme de barres, réalisées sous forme rectiligne, des pièces d'extrémité (11) et les prolongements en forme de barres (22), s'étendant en ligne droite, d'une pièce de liaison (20), qui doivent être reliées/reliés aux extrémités en forme de tubes d'une pièce médiane (12), sont réalisées/réalisés avec deux régions courbes (14) élastiquement déformables, opposées l'une à l'autre, avec chacune une saillie en forme de tenon (15), et les deux extrémités en forme de tubes des pièces médianes (12) présentent deux trous de prise opposés l'un à l'autre (16) pour les saillies en forme de tenons (15) sur les pièces d'extrémité (11) et les prolongements en forme de barres (22) d'une pièce de liaison (20).

24. Grille de barrière selon la revendication 14, **caractérisée en ce qu'**une rangée de pièces de liaison (20) sont agencées latéralement au bras de barrière (2), **en ce que** chacune des pièces de liaison (20) peut pivoter autour d'un axe (21) à distance du bras de barrière (2) et présente des prolongements (22) orientés en sens contraire l'un de l'autre, auxquels les pièces médianes (12) d'une barre de grille (4') peuvent être reliées, dans laquelle les pièces de liaison (20) sont espacées sur le bras de barrière (2) de façon correspondante à la distance souhaitée des barres de grille (4').

25. Grille de barrière selon la revendication 12 ou 13, **caractérisée en ce que** toutes les pièces individuelles des barres de grille (4, 4'), les pièces d'extrémité (11), les pièces médianes (12) et les pièces de liaison (20) sont constituées d'une matière plastique.

26. Grille de barrière selon la revendication 12 ou 13, **caractérisée en ce que** les pièces d'extrémité (11) et les pièces de liaison (20) des barres de grille (4, 4') sont constituées d'une matière plastique et les pièces médianes (12) des barres de grille (4, 4') sont constituées d'acier allié.

27. Grille de barrière selon la revendication 12 ou 13, **caractérisée en ce que** les pièces d'extrémité (11) et les pièces de liaison (20) des barres de grille (4, 4') sont constituées d'une matière plastique et les pièces médianes (12) des barres de grille (4, 4') sont constituées d'aluminium.

28. Grille de barrière selon la revendication 2 ou 3, **caractérisée en ce qu'**au moins le rail de guidage (6) s'étendant à distance en dessous du et parallèlement au bras de barrière (2) est revêtu d'une bordure de protection (26) sur toute sa longueur.

29. Grille de barrière selon la revendication 28, **caractérisée en ce que** la bordure de protection (26) présente un profil en forme de bourrelet, sur lequel il est prévu des creux (27) avec lesquels des moyens de prise prévus sur le rail de guidage (6) peuvent être mis en prise.
